# FASCICULE DE BREVET EUROPEEN

(11) **EP 0 138 928 B1**
(45) Date de publication et mention de la délivrance du brevet: **17.09.1986**
(21) Numéro de dépôt: 84901352.9
(22) Date de dépôt: 19.03.1984
(51) Int. Cl.: B63C 13/00

(54) **SUPPORT DE ROUE AMOVIBLE ET PLIABLE NOTAMENT POUR BATEAUX PNEUMATIQUES**
ABNEHMBARER UND KLAPPBARER RADTRÄGER INSBESONDERE FÜR SCHLAUCHBOOTE
MOVABLE AND FOLDABLE WHEEL SUPPORT PARTICULARLY FOR RUBBER BOATS

(30) Priorité: 22.03.1983 FR 8304669
(43) Date de publication de la demande: 02.05.1985
(73) Titulaire: BLAIN, René, F-93330 Neuilly sur Marne (FR)
(72) Inventeur: BLAIN, René, F-93330 Neuilly sur Marne (FR)
(74) Mandataire: Sauvage, Renée
(86) Numéro de dépôt international: FR8400068
(87) Numéro de publication internationale: WO8403678

## Description

La présente invention concerne un support de roue amovible et pliable, lequel, utilisé par paire et fixé à l'arrière du bateau, constitue un dispositif de mise à l'eau et de hissage, notamment par bateaux pneumatiques, mais pouvant être utilisé dans d'autres buts tels que: transport ou utilisations diverses d'engins maritimes ou non.

Certains dispositifs connus de ce genre (FR-A-2442765, FR-A-1546817) sont des supports de roues rigides d'une seule pièce, amovibles, devant être démontés en mer et placés dans le bateau ou fixés sur le tableau arrière et articulés, pouvant se relever etse fixer en position de non-utilisation, les supports étant soit sensiblement à l'horizontale, la roue vers l'arrière éloignée du tableau (FR-A-1546817), soit verticalement, les roues au-dessus du tableau arrière du bateau (FR-A-2442765).

D'autres sont télescopiques, la roue étant remontée et plaquée derrière le tableau arrière par un mouvement à la fois de rotation horizontale et de translation verticale.

Ces dispositifs présentent certains inconvénients, soit qu'ils sont munis d'organes mécaniques, galets, ressorts, difficilement compatibles avec l'eau de mer, soit qu'il faille les démonter en mer et les placer dans le bateau où ils encombrent, les remonter, ou les manipuler pour accoster surtout en casde mer forte, vent, ou courants, soit que des éléments mécaniques dépassent au-dessus du tableau arrière ou encombrent la place nécessaire aux gros moteurs derrière ce tableau et constituent une gêne pour la manoeuvre du bateau.

Un autre inconvénient de certains de ces dispositifs concerne la mise en position d'utilisation des roues, notamment en mer avant l'accostage et pour le hissage, surtout par mer forte. La mise en position deservice de ces roues est rendue difficile avec l'emploi de pneumatiques gonflables, nécessaires à cause de leur souplesse, pour le transport du bateau sur berge, d'une part, et par le fait que l'immersion des roues se heurte à la poussée d'Ar- chimède et oblige à une intervention manuelle directe à l'extérieur du bateau, d'autre part.

Ce problème ne peut être résolu que par l'emploi de roues d'une densité supérieure à celle de l'eau, donc lourdes, dures et inadaptées pour le transport sur berge.

Un support de roue selon la revendication 1 permet d'éviter ces inconvénients. Bien qu'étant amovible, le support peut rester fixé à l'arrière du bateau après la mise à l'eau et peut se plier en arrière après déverrouillage par le simple fait du démarrage du bateau sur l'eau, et ensuite être tiré vers le haut au moyen d'une poignée ou d'une corde agencée en boucle fermée plaçant la roue accolée parallèlement au flotteur pneumatique et rabattue totalement contre le tableau arrière, la partie supérieure de la roue sensiblement au niveau de la partie supérieure de ce même flotteur; le support est ensuite verrouillé dans cet état.

L'opération de mise en service en mer ou dépliage du support, surtout par mer forte pour accoster, s'effectue simplement après déverrouillage au moyen de la même corde tirée en sens inverse, le dispositif étant à nouveau verrouillé en position dépliée pour être utilisé pour le hissage, le transport sur berge et une nouvelle mise à l'eau.

Le dispositif selon l'invention permet de faire ces trois opérations sans démontage ni remontage à l'extérieur du bateau et ne comporte aucune pièce fragile.

L'invention sera mieux comprise en se référant aux dessins annexés sur lesquels:
La figure (1 ) est une perspective d'un des deux supports, fixé à gauche du tableau arrière du bateau et déplié en position d'utilisation.
La figure (2) représente le tube carré servant de verrou et coulissant à l'intérieur du support de la figure (1 ) pour le rendre pliable ou pour le maintenir rigide.
La figure (3) représente le support en vue de côté en cours de pliage.
La figure (4) représente l'intérieur de la partie fixe du support, la partie mobile du support étant pliée mais non verrouillée.
La figure (5) représente l'intérieur de la partie fixe du support, la partie mobile du support étant pliée et verrouillée.
La figure (6) représente le support déplié avec ses guides latéraux, la poignée en corde constituant un deuxième procédé de pliage.
Les figures (7), (8), (9) représentent une variante concernant l'inclinaison du support.
La figure (10) représente une variante d'encoche et de système de blocage.
La figure (11) représente une variante concernant la corde utilisée pour le dépliage.
La figure (12) représente une variante concernant le dispositif d'accrochage du tube (10).
La figure (13) représente une variante concernant la forme de la base des tubes (5) et (6).
La figure (14) représente une variante concernant l'articulation du dispositif.
Les figures (15) et (16) représentent une variante concernant le dispositif de verrouillage et de déverrouillage.
Les figures (17), (18) représentent une variante du dispositif de dépliage.
La figure (19) représente une autre variante du dispositif de dépliage.

Tel qu'il est représenté figure (1), le dispositif comporte un tube métallique de section carrée (1 ) fixé au bateau par l'attache (2), laquelle sert également de guide latéral pour le dépliage, et par l'attache (3), ces deux attaches pouvant être adaptées suivant la configuration du bateau.

Le tube (1 ) est muni à son extrémité inférieure d'une aile (4) fixée longitudinalement, son plat perpendiculaire à la face avant de ce tube.

Un second tube métallique de même section carrée (5) est prolongé par un troisième tube carré (6) échancré et renforcé à sa partie inférieure (25) supportant la roue (7), les tubes (5) et (6) formant un ensemble solidaire.

Le tube (5) est porteur à sa partie supérieure d'une aile (8) décalée par rapport à l'aile (4) et fixée longitudinalement, son plat perpendiculaire à la face avant et en forme de crochet.

L'aile (8) est articulée sur le tube (1 ) par l'intermédiaire d'un boulon démontable (9) traversant les deux ailes (4) et (8), l'ensemble des tubes (5) et (6) pouvant se relever vers le haut ou se démonter pour être remplacés par d'autres ensembles de dimensions différentes, adaptés aux caractéristiques des différents moteurs et bateaux.

Un tube métallique (10) d'une section moindre carrée (fig. 2) peut glisser vers le haut ou vers le bas à l'intérieur des tubes (1 ) et (5), dont l'extrémité inférieure est munie de deux crochets (11), (12), lesquelles s'encastrent sur l'axe (13) fig. 1, celui- ci, traversant et solidaire des tubes (5) et (6), immobilisant ces tubes dans cette position.

Les tubes (1 ) et (5) sont maintenus bloqués et en prolongement l'un avec l'autre, la roue est en position de service.

Le tube (10) se retire vers le haut en utilisant une boucle en corde (14) enfilée dans le tourillon (15) solidaire du tube (10); ce tourillon se déplace à l'intérieur d'une fente (16) disposée à la partie supérieure du tube (1).

La boucle (14) s'accroche à un tourillon (17) fixé sur le bateau ; dans cette position, les tubes (5) et (6) porteurs de la roue peuvent se relever vers le haut, notamment par le simple fait du démarrage du bateau sur l'eau suivi de la poussée d'Archi- mède sur la roue.

Une corde (18), planche 2, fig. 3, agencée en boucle fermée passant sur une poulie (19), traverse en glissant dans le tube (6) par le trou (26) et dans les guides (20) et (21 ) respectivement fixés sur les tubes (1) et (5), munie d'une butée ou d'un noeud (22) permet le relevage complet de la roue en tirant cette corde dans le sens adéquat.

Le pliage peut être également assuré au moyen d'une poignéeen corde (27), planche 3fig. 6, remplaçant la corde (18), accrochée au trou (26) du tube (6), laquelle poignée est tirée du bateau.

Une mortaise (23), planche 2, fig. 4, dans le tube (1) permet la pénétration de l'aile 8 dans ce même tube.

Le décrochement de la boucle (14) solidaire du tube (10) permet la descente par gravité de ce tube, lequel s'encastre par sa tranche dans le crochet (24) de l'aile (8) fig. 5, l'ensemble support et roue est fixé en position haute.

La traction vers le haut et l'accrochage de la boucle (14) remontent le tube (10), libèrent le crochet (24). L'ensemble retombe par gravité et se déplie partiellement; la roue flotte sur l'eau.

La traction sur la corde (18), fig. 3, dans le sens inverse que précédemment permet l'action de la butée (22) sur le guide (21), l'action du levier dont le bras se situe du guide (21) à l'axe ou boulon (9), la pénétration de la roue dans l'eau par la domination de la poussée d'Archimède.

La remise en prolongement correct des tubes (1 ) et (5) par l'action de l'attache (2) et du guide (21 ), planche 3 fig. 6, utilisés en outre comme positionneurs latéraux.

Le décrochement de la boucle (14) du tube (10), planche 1 fig. 1, permet la descente par gravité de ce tube dans les tubes (1 ) et (5) et son encastrement sur l'axe (13).

Le support est alors en position d'utilisation.

Telle qu'elle est représentée figures (7), (8) et (9), une variante du dispositif concerne un moyen d'adaptation de sécurité supplémentaire du support dans le cas d'une utilisation de gros moteurs dont la longueur de l'arbre horizontal porteur de l'hélice peut gêner son maniement dans le cas accidentel d'un braquage maximum et simultané de ce moteur pendant l'opération de pliage et de dépliage.

La partie supérieure du support doit être fixée sur le tableau arrière des bateaux et ses attaches adaptées à leurs caractéristiques. La variante consiste en un moyen pour incliner ce support dans un sens tel que sa partie pliable et dépliable ne risque pas de toucher l'arbre porteur de l'hélice ou l'hélice pendant cette opération et pour replacer le support plié et sa roue accolée au flanc intérieur du flotteur ensuite. Dans ce cas, le tube (5) ou le tube (6) prolongés jusqu'à l'axe de la roue peuvent assurer l'un ou l'autre le portage de la roue (7).

La figure (7) représente le support de droite vu de l'arrière du bateau incliné vers la gauche en pivotant autour de l'axe de fixation démontable (28) de l'attache (2) du tube (1 ), l'ensemble des tubes (5) et (6) porteurs de la roue étant considéré comme étant déplié et verrouillé.

Le tube (1 ) est fixé sur le bateau avec les attaches adaptées (2) et (3).

L'attache (3) est munie d'une mortaise (29) dans laquelle coulisse le boulon démontable (30) traversant le tableau arrière et pouvant se serrer et se desserrer de l'intérieur du bateau avec son écrou à papillon (31).

Le tube (10) inséré dans le tube (1 ) en position de verrouillage est muni sur sa face arrière d'une encoche (32) dans le sens de son travers.

Le tourillon (33) est fixé sur le tableau arrière, formant butée et maintenant le tube (10) et l'ensemble du support déplié dans cette position inclinée en cas de desserrage accidentel de l'écrou à papillon (31).

La figure (8) représente le support en position pliée et verrouillée. Le crochet (8) de la partie pliable et dépliable est maintenu par le tube (10), lequel a été tiré pour permettre le pliage et réinséré pour le verrouillage, le tourillon (33) se trouvant en vis-à-vis avec l'encoche (32).

La figure (9) représente le support remis en position verticale après desserrage et resserrage de l'écrou à papillon (31), le tourillon (33) engagé dans l'encoche (32) interdisant tout déverrouillage et dépliage sans un nouveau déplacement du support vers la gauche en position de sécurité.

La figure (10) représente une variante d'encoche de section carrée (35) dans le tube (10) et de système de blocage (34) remplaçant le tourillon (33) et permettant une plus grande latitude d'inclinaison.

La figure (11) telle qu'elle est représentée concerne la variante d'un moyen plus efficace pour vaincre la poussée d'Archimède et immerger la roue pour la mettre en service, laquelle montre le support en cours de dépliage, le segment de corde (18), celle-ci munie de sa butée ou noeud (22) agissant sur le guide (21 ) formant butée par l'intermédiaire de la poulie (19) et du guide (20) et étant munie d'une poignée (36) pour faciliter la traction nécessaire sur ladite corde et immerger la roue (7).

La figure (12) concerne la variante d'un moyen d'accrochage mieux placé et plus pratique pour la boucle en corde (13) solidaire du tube (10) pour permettre le déverrouillage et le reverrouillage du support.

Le tube (1 ) est fixé sur le tableau arrière avec notamment l'attache (3), le tube (10) pouvant être tiré entièrement avec sa boucle en corde (14) ou accroché sur le tourillon (37) en forme de poulie fixé sur la face interne du tableau arrière du bateau.

La figure (13) représente une variante d'un moyen pour éviter les inconvénients dus au dépassement sous la partie inférieure du bateau par des éléments du support, lesquels captent l'eau en cas de propulsion à une grande vitesse, laquelle, figure (13), montre la base du support complètement plié et verrouillé.

Le tube (1 ) est fixé sur le tableau arrière du bateau, le crochet (8) formant l'articulation de l'ensemble des tubes (5) et (6), figure (11), porteur de la roue (7).

La base des tubes (5) et (1 ) est taillée suivant un sens et un angle convenables pour éviter le captage de l'eau sans nuire à leur ajustage, le support étant déplié.

La figure (14) représente une variante d'un moyen plus pratique pour fixer l'aile (4) sur le tube (1 ) et l'aile (8) sur le tube (5); laquelle figure (14) montre l'articulation du support de droite vu de face et de l'arrière du bateau.

L'aile (4) est fixée à plat sur le côté droit du tube (1 ), son plat décalé et parallèle au côté droit dudit tube.

L'aile (8) est fixée à plat sur le côté droit du tube (5), son plat parallèle au côté droit du tube (5), la partie de cette aile formant crochet décalée vers la gauche par un pli (38).

La mortaise (23) sur la face avant du tube (1 ) est décalée vers la droite de façon à correspondre à la pénétration de l'aile (8) et de son crochet.

La figure 15 représente une variante concernant une simplification du façonnage en supprimant la fente (16).

Par ce fait, le dispositif fonctionne en tirant éventuellement entièrement le tube (10) hors du tube (1 ) pour le déverrouillage et en le réinsérant dans ce tube pour le verrouillage.

Le tube (10) peut être extrait du tube (1 ) en tirant sur la boucle (39) par l'intermédiaire de la corde (40), laquelle traverse le bouchon (41 ) solidaire du tube (10) et est munie d'une butée ou nœud (42).

Pour le verrouillage, le tube (10) démunidutou- rillon (15) est réinséré dans le tube (1 ), la boucle (39) empêchant la descente totale du tube (10) en cas de fausse manoeuvre (figure 16).

Les figures (17) et (18) représentent un dispositif constitué par un levier permettant de faire pénétrer la roue dans l'eau plus facilement lors du dépliage.

Ce dispositif est constitué d'un tube (43) muni d'échancrures (44) (45) à ses extrémités, fixé sur le flanc de la partie supérieure du tube (1 ) du côté de la poulie au moyen d'un axe (46) solidaire du tube (1 ) et traversant la partie supérieure du tube (43) adjacente au tube (1 ).

Le tube (43) peut pivoter autour de cet axe parallèlement au flanc du tube (1 ) de façon que son autre extrémité (45) puisse être au-dessous, à la verticale ou au-dessus de cet axe.

L'extrémité du tube (43) opposée à celle pivotant sur l'axe (46) est munie d'un trou (47) utilisé pour la fixation de la corde (18) passant sur la poulie (19) et fixée sur le tube (5) par l'attache guide (21).

D'une tige (49) d'une longueur supérieure au tube (43) pouvant coulisser à l'intérieur de ce tube (43) maintenue par une goupille (48) à son extrémité supérieure et par une boule à usage de poignée (50) à son extrémité inférieure.

Après déverrouillage dans un premier temps du dépliage la roue flotte sur l'eau, la corde (18) est distendue.

Le fait de tirer du bateau sur le levier constitué par le tube (43) et la tige (49) tend la corde (18), le levier se trouvant à ce moment sensiblement à la verticale.

Le fait de continuer à tirer sur le levier termine le dépliage et la pénétration de la roue (7) dans l'eau sans efforts excessifs.

La corde (18) est tendue, le support complètement déplié.

Lorsque le levier est relevé à la verticale, au-dessus de l'axe (46), la tige (49) descend sous l'action de son poids et coulisse vers le bas dans le tube (43) parallèlement au flanc du tube (1) et du tableau arrière du bateau.

L'extrémité inférieure de la tige (49) s'appuie sur le tableau et maintient l'ensemble du levier verrouillé dans cette position.

En tirant sur la tige (49), vers le haut, avec sa poignée (50), le levier peut de nouveau basculer vers le bas et permettre le pliage et le verrouillage du support.

Le support de roues suivant l'invention peut rester à demeure sur le bateau et ne nécessite aucun montage ni démontage pour la mise à l'eau à partir de la berge, la mise en navigation et le hissage du bateau.

Il évite le stockage des roues dans le bateau ou dépassant de beaucoup au-dessus du bateau pendant la navigation.

Il permet la mise en service des roues facilement, notamment par mer agitée, pour accoster directement et pour protéger l'hélice du moteur en eau peu profonde.

Il est simple, robuste, et ne comporte aucune pièce fragile.

## Revendications

1. Support de roue amovible et pliable, adapté à être monté sur un châssis quelconque tel, que le tableau arrière d'un bateau pneumatique, caractérisé par:
- un premier tube (1 ) adapté à être fixé audit châssis et ayant une extrémité proximale et une extrémité distale, ledit premier tube comportant unefenêtre (23) au voisinage de son extrémité distale,
- un deuxième tube (5) de même section que le premier tube et adapté à venir dans l'alignement de ce dernier, côté extrémité distale,
- un ensemble de deux ailes (4, 8), dont la première (4) est fixée de chant à la paroi du premier tube (1) au voisinage de son extrémité distale et dont la seconde (8) est fixée de chant à la paroi du second tube (5), les deux ailes étant réunies par un axe de pivotement (9), grâce à quoi le deuxième tube (5) est monté pivotant par rapport au premier (1 ), de telle sorte qu'en position non alignée des tubes (1 et 5), une partie de la seconde aile (8) présentant une découpe (24) pénètre dans la lumière (23) du tube (1),
- un troisième tube (6) solidaire du deuxième tube (5) par accolement latéral et dont l'extrémité distale porte une roue (7),
- un quatrième tube (10) susceptible de coulisser dans les premier et deuxième tubes alignés (1, 5), l'extrémité proximale dudit quatrième tube étant munie d'un organe de préhension (14) permettant de l'extraire desdits premier et deuxième tubes (1, 5), et l'extrémité distale dudit quatrième tube étant susceptible de coopérer, en position alignée des premier et deuxième tubes, avec un axe (13) transversal formant butée monté dans le deuxième tube et, en position pivotée, avec la découpe de la seconde aile, verrouillant ainsi l'ensemble dans la position respective, et
- au moins un organe de traction (18) permettant de commander le pivotement autour de l'axe (9).

2. Support selon la revendication 1, caractérisé en ce que l'organe de traction est constitué par une corde en boucle (18) passant le long des premier, deuxième et troisième tubes (1, 5 et 6) dans des guides appropriés (20, 19, 21, 26) et comportant une butée (22) adaptée à venir se bloquer contre le guide (21) du deuxième tube (5).

3. Support selon la revendication 1, caractérisé en ce que l'organe de traction est constitué par une corde (18) passant le long des premier et deuxième tubes (1,5) dans des guides appropriés (19,21) et comportant, à une extrémité, une butée (22) adaptée à venir se bloquer contre le guide (21 ) du deuxième tube et, à l'autre extrémité, une poignée de traction (36).

4. Support selon la revendication 1, caractérisé en ce que ses moyens de montage sur ledit châssis comprennent une patte supérieure (3) présentant une mortaise (29) dans laquelle pénètre une vis de fixation traversant le châssis et munie d'un écrou à papillon (31 ) et une patte inférieure (2) réunie audit châssis par un boulon (28) formant axe de pivotement, grâce à quoi l'ensemble peut pivoter autour dudit boulon entre une position verticale et une position oblique dans les limites autorisées par la mortaise (29) et être immobilisé en position voulue par desserrage et serrage de l'écrou à papillon, et en ce que le quatrième tube (10) et le châssis comportent des moyens de verrouillage complémentaires (32, 33) qui viennent en prise lorsque ledit quatrième tube (10) est vertical et relevé pour permettre sa coopération avec la découpe (position pliée du support) interdisant ainsi audit support d'être déplié dans cette position verticale.

5. Support selon la revendication 1, caractérisé en ce que l'organe de traction comprend un manchon (43) monté pivotant autour d'un axe (46) sur la paroi externe du premier tube (1 ) et dans lequel est susceptible de coulisser librement un levier (49) plus long que le manchon (43) et dont les deux extrémités sont munies de butées (48, 50) empêchant la désolidarisation du levier et du manchon, une corde (18) étant fixée au levier et à l'extrémité proximale du deuxième tube (5) via un organe de guidage (19).

## Patentansprüche

1. Zusammenklappbare und lösbare Radstütze zur Befestigung an einem Gestell, wie dem Spiegel eines Schlauchbootes, gekennzeichnet durch
- ein erstes Rohr (1), welches an dem Gestell befestigbar ist und ein nahes Ende und ein entferntes Ende aufweist, wobei das Rohr nahe seinem entfernten Ende ein Fenster (23) besitzt,
- ein zweites Rohr (5), welches den gleichen Querschnitt wie das erste Rohr aufweist und zu letzterem auf der Seite seines entfernten Endes ausrichtbar ist,
- eine Gesamtheit von zwei Platten (4, 8), von denen die erste (4) mit ihrer Kante an der Wand des ersten Rohres (1) nahe seinem entfernten Ende und die zweite (8) mit ihrer Kante der Wand des zweiten Rohres (5) angebracht ist, wobei die zwei Platten durch eine Schwenkachse (9) verbunden sind, aufgrund welcher das zweite Rohr (5) verschwenkbar bezüglich des ersten (1 ) angebracht ist, derart, dass in der nichtausgerichteten Stellung der Rohre (1 und 5) ein Abschnitt der zweiten Platte (8), der einen Ausschnitt (24) aufweist, in das Fenster (23) des Rohres (1 ) eindringt,
- ein drittes Rohr (6), welches seitlich fest an dem zweiten Rohr (5) angebaut ist und dessen entferntes Ende ein Rad (7) trägt,
- ein in dem ersten und zweiten zueinander ausgerichteten Rohren (1, 5) verschiebbares viertes Rohr (10) dessen nahes Ende mit einem Greiforgan (14) ausgerüstet ist, mit dem es aus dem ersten und zweiten Rohr (1, 5) herausziehbar ist, und dessen entferntes Ende bei ausgerichteten ersten und zweiten Rohr mit einer in dem zweiten Rohr angebrachten, einen Anschlag bildenden Querachse (13) und in verschwenkter Stellung mit dem Ausschnitt der zweiten Platte zusammenwirkbar ist, wodurch die Gesamtheit in der entsprechenden Stellung verriegelbar ist, und mindestens ein Zugorgan (18), mit dem die Verschwenkung um die Achse (9) steuerbar ist.

2. Stütze nach Anspruch 1, dadurch gekennzeichnet, dass das Zugorgan von einer Seilschleife (18) gebildet ist, wobei das Seil längs des ersten, des zweiten und des dritten Rohres (1, 5 und 6) in geeigneten Führungen (20, 19, 21, 26) verläuft und einen Anschlag (22) aufweist, der an der Führung (21) des zweiten Rohres (5) blockierbar ist.

3. Stütze nach Anspruch 1, dadurch gekennzeichnet, dass das Zugorgan von einem Seil (18) gebildet ist, welches längs des ersten und des zweiten Rohres (1, 5) in geeigneten Führungen (19, 21) verläuft und an einem Ende einen Anschlag (22), der an der Führung (21 ) des zweiten Rohres blockierbar ist, und an seinem anderen Ende einen Zuggriff (36) aufweist.

4. Stütze nach Anspruch 1, dadurch gekennzeichnet, dass die Mittel zur Befestigung einen oberen Lappen (3) mit einem Ausschnitt (29), durch den eine Befestigungsschraube hindurchgeht, die das Gestell durchquert und mit einer Flügelmutter (31 ) ausgerüstet ist, und einen unteren Lappen (2) umfassen, der mit dem Gestell mittels eines eine Schwenkachse bildenden Bolzens (28) verbunden ist, wodurch die Gesamtheit um den Bolzen zwischen einer vertikalen Stellung und einer durch die Grenzen des Ausschnittes (29) zugelassenen, schrägen Stellung verschwenkbar ist und durch Lockern und Anziehen der Flügelmutter in der gewünschten Stellung festlegbar ist, und dass das vierte Rohr (10) und das Gestell komplementäre Verriegelungsmittel (32, 33) aufweisen, die in Eingriff gelangen, wenn das vierte Rohr (10) vertikal und hochgezogen ist, um sein Zusammenwirken mit dem Ausschnitt (zusammengeklappte Stellung der Stütze) zu ermöglichen, wodurch ein Ausklappen der Stütze in dieser vertikalen Stellung verhinderbar ist.

5. Stütze nach Anspruch 1, dadurch gekennzeichnet, dass das Zugorgan eine Muffe (43) aufweist, die um eine Achse (46) auf der Aussenwand des ersten Rohres (1 ) verschwenkbar angebracht ist und in der ein Hebel (49) frei verschiebbar ist, der länger als die Muffe (43) ist und dessen zwei Enden mit Anschlägen (48, 50) versehen sind, die eine Trennung des Hebels und der Muffe verhindern, und dass ein Seil (18) an dem Hebel und an dem nahen Ende des zweiten Rohres (5) über ein Führungsorgan (19) befestigt ist.

## Claims

1. Movable and foldable wheel support, adapted for being mounted on any frame such as the rear board of a pneumatic boat, characterized by:
- a first tube (1) adapted to be fixed to said frame and having a proximal end and a distal end, said first tube comprising a window (23) in the vicinity of its distal end,
- a second tube (5) of the same section as the first tube and adapted for coming into alignment with this latter, on the distal end side,
- an assembly of two fins (4, 8), the first of which (4) is fixed edgewise on the wall of the first tube (1) in the region of its distal end and the second of which (8) is fixed edgewise to the wall of the second tube (5), the two fins being joined together by a pivoting shaft (9), whereby the second tube (5) is mounted for pivoting with respect to the first (1 ), so that in the non aligned position of the tubes (1 and 5), a part of the second fin (8) having a cut out (24) penetrates into the aperture (23) in the first tube (1),
- a third tube (6) fixed to the second tube (5) by lateral application and the distal end of which carries the wheel (7),
- a fourth tube (10) able to slide in the first and second aligned tubes (1, 5), the proximal end of said fourth tube being provided with a gripping member (14) for extracting it from said first and second tubes (1, 5), and the distal end of said fourth tube being able to cooperate, in the aligned position of the first and second tubes, with a transverse shaft (13) forming a stop mounted in the second tube and, in the pivoted position, with the cut out in the second fin, thus locking the assembly in the respective position, and
- at least one pulling member (18) for controlling the pivoting about the shaft (9).

2. Support according to claim 1, characterized in that the pulling member is formed by a looped rope (18) passing along the first, second and third tubes (1, 5 and 6) in appropriate guides (20, 19, 21, 26) and comprising a stop (22) adapted so as to jam against the guide (21) of the second tube (5).

3. Support according to claim 1, characterized i n that the pulling member is formed by a rope (18) passing along the first and second tubes (1, 5) in appropriate guides (19, 21) and comprising, at one end, a stop (22) adapted so as to jam against the guide (21) of the second tube and, at the other end, a pulling handle (36).

4. Support according to claim 1, characterized in that its means for mounting on said frame comprise an upper lug (3) having a mortice (29) in which penetrates a fixing screw passing through the frame and comprising a wing nut (31) and a lower lug (22) fixed to said frame by a bolt (28) forming a pivoting shaft, whereby the assembly may pivot about said bolt between a vertical position and an oblique position within the limits allowed by the mortice (29) and be immobilized in the desired position by loosening and tightening the wing nut, and in that the fourth tube (10) and the frame comprise a complementary locking means (32, 33) which come into engagement when said fourth tube (10) is vertical and raised so as to allow its cooperation with the cut out (folded position of the support) thus preventing said support from being unfolded in this vertical position.

5. Support according to claim 1, characterized in that the pulley member comprises a sleeve (43) mounted for pivoting about a shaft (46) on the external wall of the first tube (1) and in which is freefy slidable a lever (49) longer than the sleeve (43) and both ends of which are provided with stops (48, 50) preventing separation of the lever and the sleeve, a rope (18) being fixed to the lever and the proximal end of the second tube (5) via a guide member (19).
